# EUROPÄISCHE PATENTSCHRIFT

(11) **EP 1 787 755 B1**
(45) Veröffentlichungstag und Bekanntmachung des Hinweises auf die Patenterteilung: **24.12.2008**
(21) Anmeldenummer: 06123261.7
(22) Anmeldetag: 31.10.2006
(51) Int. Cl.: B24C 5/04, B24C 3/32

(54) **Düsenkopf**
Nozzle head
Tête à buse

(30) Priorität: 19.11.2005 DE 202005018108 U
(43) Veröffentlichungstag der Anmeldung: 23.05.2007
(73) Patentinhaber: Hammelmann Maschinenfabrik GmbH, 59302 Oelde (DE)
(72) Erfinder: Helmig, Egbert, 59320 Ennigerloh (DE); Göring, Alwin, 48691 Vreden (DE)
(74) Vertreter: Dantz, Jan Henning

(56) Entgegenhaltungen:
- EP-A- 0 385 561
- EP-A1- 0 659 523
- WO-A-97/19755
- DE-A1- 10 225 304
- DE-A1- 19 809 367
- DE-A1- 19 830 397
- DE-U1- 29 611 512
- GB-A- 2 094 679
- US-A- 2 577 465
- US-A- 4 852 800
- US-A1- 2004 035 958

## Beschreibung

Die Erfindung betrifft einen Düsenkopf gemäß dem Oberbegriff des Anspruchs 1.

Derartige Düsenköpfe, durch die ein unter Hochdruck stehendes Fluid, beispielsweise Wasser, mit einem abrasiven Stoff als Zusatz geführt wird, finden zum Beispiel als Schneidwerkzeuge Verwendung, um unterschiedlichste Materialien zu schneiden.

Grundsätzlich sind diese Düsenköpfe auch zur Oberflächenbearbeitung von Werkstücken geeignet, vornehmlich zum Reinigen der Oberflächen oder zu deren Aufrauung, wenn dies für eine nachfolgende Beschichtung erforderlich ist.

Allerdings ist die Verwendungsfähigkeit dieser Düsenköpfe sehr eingeschränkt, da sie in ihrer Raumform relativ groß aufbauen, so dass beispielsweise die Bearbeitung innerer Oberflächen von Hohlkörpern mit kleineren lichten Abmaßen nicht möglich ist.

Bei vielen Düsenköpfen wird der abrasive Stoff seitlich dem Fluid beigemischt, das nach der Mischung mit dem Stoff in axialer Weiterführung der Zuführleitung aus dem Düsenkopf austritt.

Eine parallel zur Zuführleitung verlaufende innere Fläche eines Hohlkörpers kann mit solchen Düsenköpfen praktisch nicht bearbeitet werden bzw. nur ungenügend, da das austretende Fluid nur unter einem relativ spitzen Winkel auf diese Fläche auftrifft.

US 2 577 465 zeigt einen Düsenkopf gemäß dem Oberbegriff des Anspruchs 1.

Der Erfindung liegt die Aufgabe zugrunde, einen Düsenkopf der gattungsgemäßen Art so weiter zu entwickeln, dass seine Verwendungsfähigkeit verbessert wird.

Diese Aufgabe wird durch einen Düsenkopf mit den Merkmalen des Anspruchs 1 gelöst.

Durch diese konstruktive Ausbildung des Düsenkopfs wird eine äußerst kompakte Bauweise möglich, die es erlaubt, den Düsenkopf in Hohlkörper einzuführen, die einen relativ kleinen lichten Durchmesser aufweisen, so dass die innere Oberfläche des Hohlkörpers problemlos und effektiv bearbeitet werden kann.

Eine solche Bearbeitung stellt beispielsweise das Aufrauen der Oberfläche dar, um diese nachfolgend zu beschichten, wobei durch die Aufrauung ein besonders intensiver Verbund der Beschichtung mit der Träger-Oberfläche entsteht.

Gemäß der Erfindung ist vorgesehen, den Düsenkopf zweiteilig auszubilden, wobei sich die beiden aneinander liegenden Trennflächen in axialer Richtung der Zuführleitung bzw. des Kanals erstrecken. Dabei ist in einem Bauteil die Zuführleitung für das Fluid und in dem anderen Bauteil der Kanal vorgesehen, während die Abführleitung sich quer dazu in beiden Bauteilen erstreckt.

Durch diese Teilung des Düsenkopfes wird eine sehr einfache und kostengünstige Herstellung möglich, wobei die beiden Bauteile vorzugsweise miteinander verschraubt sind.

Nach einer vorteilhaften Weiterbildung der Erfindung ist vorgesehen, dass die Zuführleitung für das unter Hochdruck stehende Fluid ausgehend von einer axialen Ausrichtung in eine im rechten Winkel oder nahezu rechten Winkel verlaufende Austrittsleitung übergeht, wobei im letzteren Fall der Winkel in einem Bereich von 60° bis 120° liegen kann, die eine Mischkammer aufweist, in der der abrasive Stoff zugemischt wird, d.h., der den abrasiven Stoff führende Kanal mündet in diese Mischkammer.

Um die innere Oberfläche eines Hohlkörpers vollflächig bearbeiten zu können, ist es sinnvoll, den Hohlkörper um den Düsenkopf zu drehen, bei gleichzeitiger axialer Bewegung, vorzugsweise Hin- und Herbewegung des Düsenkopfes.

Im übrigen trifft durch die seitliche Ausführung das mit dem abrasiven Stoff beaufschlagte Fluid senkrecht auf die zu bearbeitende Oberfläche, wodurch sich eine hohe Effizienz ergibt, da die Partikel des abrasiven Stoffes nicht abgelenkt werden.

Darüber hinaus besteht die Möglichkeit, den Düsenkopf über eine relativ lange Strecke axial zu bewegen, wodurch sich eine große Eintauchtiefe in den Hohlkörper ergibt, was naturgemäß die Verwendungsfähigkeit zusätzlich verbessert.

Die Erfindung ermöglicht ein problemloses Bearbeiten von Werkstücken im vorgenannten Sinn, wie dies bislang nur mit einem erheblichen apparativen und zeitlichen Aufwand möglich war. Tatsächlich können nun auch Werkstücke bearbeitet werden, die bislang in dieser Form zumindest nicht bearbeitbar waren.

Weitere vorteilhafte Ausbildungen der Erfindung sind in den Unteransprüchen gekennzeichnet.

Ein Ausführungsbeispiel der Erfindung wird nachfolgend anhand der beigefügten Zeichnungen beschrieben.

Es zeigen:
- Figur 1: einen erfindungsgemäßen Düsenkopf in einem Längsschnitt

- Figur 2: den Düsenkopf in einer Vorderansicht
- Figur 3: den Düsenkopf in einer Draufsicht.

In den Figuren ist ein Düsenkopf dargestellt, der aus zwei Teilen besteht und zwar einem ersten Bauteil 1 und einem zweiten Bauteil 2.

Das erste Bauteil 1 weist eine Zuführleitung 3 für ein aus einem Aggregat zuleitbaren, unter Hochdruck stehendes Fluid auf, die als Sackloch ausgebildet ist und von der im Bereich des Grundes seitlich ein Abzweig 5' abgeht.

Das zweite Bauteil 2 ist mit einem Kanal 4 versehen, durch den ein abrasiver Stoff dem Fluid zugeführt wird, wobei dieser Kanal 4 parallel oder nahezu parallel (< 30°) zur Zuführleitung 3 verläuft. Die Zuführöffnungen sind dabei auf den einander benachbarten Stirnseiten des ersten und zweiten Bauteils 1, 2 angeordnet.

Beide Bauteile 1, 2 liegen an achsparallel zur Zuführleitung 3 bzw. zum Kanal 4 ausgerichteten Trennflächen 15 aneinander und sind durch Schrauben 6 fest miteinander verbunden.

Der Abzweig 5' mündet in eine Ausnehmung 12, die sowohl im ersten Bauteil 1 wie auch im zweiten Bauteil 2 vorgesehen ist und in der ein Düsenkörper 9 gelagert ist, der eine Düsenscheibe 10 mit einer eingeschlossenen Hochdruckdüse 11 aufnimmt, wobei die Düsenscheibe 10 am Grund der dem ersten Bauteil 1 zugeordneten Ausnehmung 12 und der Düsenkörper 9 am Grund der dem zweiten Bauteil 2 zugeordneten Ausnehmung 12 anliegt, die dadurch eine Dichtfläche bilden, dass der Düsenkörper 9 bzw. die Düsenscheibe 10 mittels der Schrauben 6 fest verspannt sind.

Die in Fortsetzung des Abzweiges 5' vorgesehenen Düsenöffnungen des Düsenkörpers 9, der Düsenscheibe 10 und der Hochdruckdüse 11 münden in eine Mischkammer 7 im zweiten Bauteil 2, der der abrasive Stoff über den Kanal 4 im Sinne einer Injektordüse zugeführt wird.

Diese Mischkammer 7 geht über in eine Abführleitung 5, aus der das Gemisch Fluid/abrasiver Stoff zur Bearbeitung der Oberfläche, beispielsweise der inneren Oberfläche eines in der Figur strichpunktiert angedeuteten Hohlkörpers 14, winklig zur Zuführleitung 3 verlaufend, seitlich aus dem Düsenkopf bzw. dem zweiten Bauteil 2 austritt.

Die Abführleitung 5 ist in einen Einsatz 8 eingebracht, der mittels einer Klemmschraube 13 im zweiten Bauteil 2 festgehalten ist.

Entsprechend der Doppelpfeilangabe in der Figur 1 ist der Düsenkopf im Betrieb axial hin und her bewegbar, während das Werkstück, also der Hohlkörper 14 um den Düsenkopf drehbar ist. Alternativ zur axialen Bewegung des Düsenkopfes kann auch das Werkstück axial hin- und herbewegt werden. Ebenso ist bei stehendem Werkstück eine Drehbewegung des Düsenkopfes denkbar. In jedem Fall wird durch die axiale und rotatorische Bewegung eine gleichmäßige Bearbeitung der gesamten Oberfläche des Werkstückes erreicht.

### Bezugszeichenliste

- 1: erstes Bauteil
- 2: zweites Bauteil
- 3: Zuführleitung
- 4: Kanal
- 5: Abführleitung
- 5': Abzweigung
- 6: Schraube
- 7: Mischkammer
- 8: Einsatz
- 9: Düsenkörper
- 10: Düsenscheibe
- 11: Hochdruckdüse
- 12: Ausnehmung
- 13: Klemmschraube
- 14: Hohlkörper
- 15: Trennfläche

## Patentansprüche

1. Düsenkopf, mit einer Zuführleitung (3) für ein unter Hochdruck stehendes Fluid, einem Kanal (4) zur Zuführung eines abrasiven Stoffes, mit dem das Fluid beaufschlagbar ist, sowie einer Abführleitung (5) zum Austritt des mit abrasivem Stoff beaufschlagten Fluids, wobei die Zuführleitung (3) und der Kanal (4) parallel oder nahezu parallel zueinander verlaufen und die Abführleitung (5) winklig zur Zuführleitung (3) verlaufend seitlich aus dem Düsenkopf austritt, die Zuführleitung (3) und der Kanal (4) jeweils in einem getrennten Bauteil (1, 2) angeordnet sind und die Zuführleitung (3) als Sackloch ausgebildet ist, an dessen dem Grund zugewandten Seitenbereich sich ein Abzweig (5') anschließt, **dadurch gekennzeichnet, dass** der Abzweig (5') in die Durchgangsöffnungen einer Düsenscheibe (10) und einer getrennten und darin eingeschlossenen Hochdruckdüse (11) übergeht, die mit der Abführleitung (5) in Wirkverbindung stehen.

2. Düsenkopf nach Anspruch 1, **dadurch gekennzeichnet, dass** die Abführleitung (5) unter einem rechten oder nahezu rechten Winkel zur Zuführleitung (3) verläuft.

3. Düsenkopf nach Anspruch 1, **dadurch gekennzeichnet, dass** aneinander liegende Trennflächen (15) der beiden Bauteile (1, 2) parallel zur Zuführleitung (3) verlaufen.

4. Düsenkopf nach Anspruch 1, **dadurch gekennzeichnet, dass** die beiden Bauteile (1, 2) miteinander verschraubt sind.

5. Düsenkopf nach Anspruch 1, **dadurch gekennzeichnet, dass** die Düsenscheibe (10) in einem Düsenkörper (9) gelagert ist.

6. Düsenkopf nach Anspruch 3 oder 5, **dadurch gekennzeichnet, dass** der Düsenkörper (9) in Ausnehmungen (12) des ersten und zweiten Bauteiles (1, 2) einliegt, wobei die Ausnehmungen (12) im Bereich der einander zugewandten Trennflächen (15) des ersten und des zweiten Bauteiles (1, 2) angeordnet sind.

7. Düsenkopf nach Anspruch 1 oder 6, **dadurch gekennzeichnet, dass** der Düsenkörper (9) am Grund einer der Ausnehmungen (12) unter Druck anliegt und die Düsenscheibe (10) sich an der gegenüberliegenden Seite der anderen Ausnehmung (12) abstützt.

8. Düsenkopf nach Anspruch 6 oder 7, **dadurch gekennzeichnet, dass** die Anlageflächen des Düsenkörpers (9) und der Düsenscheibe (10) jeweils eine Dichtfläche bilden.

9. Düsenkopf nach Anspruch 1, **dadurch gekennzeichnet, dass** der Kanal (4) in eine Mischkammer (7) mündet, die mit dem Abzweig (5') einerseits und der Abführleitung (5) andererseits in Verbindung steht.

10. Düsenkopf nach Anspruch 7, **dadurch gekennzeichnet, dass** die Mischkammer (7) bzw. der Kanal (4) im Zusammenwirken mit dem durch den Abzweig (5') geführten Fluidstrom im Sinne einer Venturi-Düse füngiert.

11. Düsenkopf nach Anspruch 1, **dadurch gekennzeichnet, dass** die Abführleitung (5) in einem Einsatz (8) angeordnet ist, der mittels einer Klemmschraube (13) im zweiten Bauteil (2) gehalten ist.

## Claims

1. Nozzle head having a feed line (3) for fluids under high pressure, having a channel (4) for feeding an abrasive substance, to which the fluid can be exposed, and having a removal line (5), through which the fluid exposed to the abrasive substance can exit, it being the case that the feed line (3) and the channel (4) run parallel, or more or less parallel, to one another and the removal line (5) exits laterally from the nozzle head at an angle to the feed line (3), the feed line (3) and the channel (4) are arranged in a separate component (1, 2) in each case and the feed line (3) is in the form of a blind hole with a branching-off portion (5') adjoining its side region which is directed towards the base, **characterized in that** the branching-off portion (5') merges into the through-openings of a nozzle plate (10) and of a separate high-pressure nozzle (11) enclosed in the nozzle plate, and these are operatively connected to the removal line (5).

2. Nozzle head according to Claim 1, **characterized in that** the removal line (5) runs at right angles, or more or less at right angles, to the feed line (3).

3. Nozzle head according to Claim 1, **characterized in that** abutting separating surfaces (15) of the two components (1, 2) run parallel to the feed line (3).

4. Nozzle head according to Claim 1, **characterized in that** the two components (1, 2) are screwed to one another.

5. Nozzle head according to Claim 1, **characterized in that** the nozzle plate (10) is mounted in a nozzle body (9).

6. Nozzle head according to Claim 3 or 5, **characterized in that** the nozzle body (9) is positioned in recesses (12) of the first and second components (1, 2), the recesses (12) being arranged in the region of the mutually facing separating surfaces (15) of the first and of the second components (1, 2).

7. Nozzle head according to Claim 1 or 6, **characterized in that** the nozzle body (9) butts under pressure against the base of one of the recesses (12) and the nozzle plate (10) is supported on the opposite side of the other recess (12).

8. Nozzle head according to Claim 6 or 7, **characterized in that** the abutment surfaces of the nozzle body (9) and of the nozzle plate (10) each form a sealing surface.

9. Nozzle head according to Claim 1, **characterized in that** the channel (4) opens out into a mixing chamber (7) which is connected to the branching-off portion (5'), on the one hand, and the removal line (5), on the other hand.

10. Nozzle head according to Claim 7, **characterized in that** the mixing chamber (7) or the channel (4), interacting with the fluid stream guided by way of the branching-off portion (5'), functions in the manner of a venturi nozzle.

11. Nozzle head according to Claim 1, **characterized in that** the removal line (5) is arranged in an insert (8) which is retained in the second component (2) by means of a clamping screw (13).

## Revendications

1. Tête de buse, comprenant une conduite d'arrivée (3) pour un fluide sous haute pression, un canal (4) pour l'arrivée d'une substance abrasive, avec laquelle le fluide peut être chargé, et une conduite d'évacuation (5) pour la sortie du fluide chargé avec la substance abrasive, la conduite d'arrivée (3) et le canal (4) s'étendant parallèlement ou pratiquement parallèlement l'une à l'autre et la conduite d'évacuation (5), s'étendant perpendiculairement à la conduite d'arrivée (3) et sortant latéralement de la tête de buse, la conduite d'arrivée (3) et le canal (4) étant disposés respectivement dans un composant (1, 2) séparé et la conduite d'arrivée (3) étant conçue comme trou borgne, à la zone latérale duquel, tournée vers le fond, se raccorde une dérivation (5'), **caractérisée en ce que** la dérivation (5') se prolonge par les ouvertures de passage d'un disque de buse (10) et d'une buse à haute pression (11) séparée et enfermée à l'intérieur, lesquelles sont en liaison active avec la conduite d'évacuation (5).

2. Tête de buse selon la revendication 1, **caractérisée en ce que** la conduite d'évacuation (5) est orientée en formant un angle droit ou pratiquement droit par rapport à la conduite d'arrivée (3).

3. Tête de buse selon la revendication 1, **caractérisée en ce que** des surfaces de séparation (15), disposées l'une contre l'autre, des deux composants (1, 2) s'étendent parallèlement à la conduite d'arrivée (3).

4. Tête de buse selon la revendication 1, **caractérisée en ce que** les deux composants (1, 2) sont vissés l'un à l'autre.

5. Tête de buse selon la revendication 1, **caractérisée en ce que** le disque de buse (10) est logé dans un corps de buse (9).

6. Tête de buse selon la revendication 3 ou 5, **caractérisée en ce que** le corps de buse (9) est enfoncé dans des évidements (12) du premier et du second composants (1, 2), les évidements (12) étant disposés dans la zone des surfaces de séparation (15), tournées l'une vers l'autre, du premier et du second composants (1, 2).

7. Tête de buse selon la revendication 1 ou 6, **caractérisée en ce que** le corps de buse (9) s'applique avec pression sur le fond de l'un des évidements (12) et le disque de buse (10) s'appuie sur le côté opposé de l'autre évidement (12).

8. Tête de buse selon la revendication 6 ou 7, **caractérisée en ce que** les surfaces d'appui du corps de buse (9) et du disque de buse (10) forment chacune une surface d'étanchéité.

9. Tête de buse selon la revendication 1, **caractérisée en ce que** le canal (4) débouche dans une chambre de mélange (7), qui est en liaison avec la dérivation (5') d'une part et la conduite d'évacuation (5) d'autre part.

10. Tête de buse selon la revendication 7, **caractérisée en ce que** la chambre de mélange (7) respectivement le canal (4) fonctionne dans le sens d'un venturi en interaction avec le flux de fluide dirigé à travers la dérivation (5').

11. Tête de buse selon la revendication 1, **caractérisée en ce que** la conduite d'évacuation (5) est disposée dans un insert (8) qui est maintenu au moyen d'une vis de serrage (13) dans le second composant (2).
